# EUROPÄISCHE PATENTSCHRIFT

(11) **EP 0 984 822 B1**
(45) Veröffentlichungstag und Bekanntmachung des Hinweises auf die Patenterteilung: **14.07.2004**
(21) Anmeldenummer: 98924222.7
(22) Anmeldetag: 27.04.1998
(51) Int. Cl.: A63C 11/22

(54) **LÄNGENVERSTELLBARES ROHR, INSBESONDERE FÜR SKI- ODER WANDERSTÖCKE**
LENGTH-ADJUSTABLE TUBE, SPECIALLY FOR SKI POLES OR WALKING STICKS
TUBE REGLABLE EN LONGUEUR, NOTAMMENT POUR BATONS DE SKI OU CANNES

(30) Priorität: 17.05.1997 DE 29708829 U
(43) Veröffentlichungstag der Anmeldung: 15.03.2000
(73) Patentinhaber: Lenhart, Klaus, 73275 Ohmden (DE)
(72) Erfinder: Lenhart, Klaus, 73275 Ohmden (DE)
(74) Vertreter: Fuhlendorf, Jörn, Dipl.-Ing.
(86) Internationale Anmeldenummer: PCT/EP1998/002478
(87) Internationale Veröffentlichungsnummer: WO 1998/052657

(56) Entgegenhaltungen:
- CH-A- 267 177
- DE-B- 1 058 889
- DE-C- 19 509 081
- DE-U- 9 319 933

## Beschreibung

Die vorliegende Erfindung bezieht sich auf ein längenverstellbares Rohr, insbesondere für Ski- oder Wanderstöcke nach dem Oberbegriff des Anspruchs 1.

Da das bei der Spreizvorrichtung verwendete Spreizelement im Allgemeinen aus einem relativ harten Kunststoff ist, ergibt sich ein Problem dahingehend, dass zum Festklemmen der Spreizvorrichtung das betreffende Spreizelement im Außenrohr bereits zu Beginn der Spreizbewegung umfangsseitig festgelegt sein muss. Dies ist im Hinblick auf die Durchmessertoleranzen von Außenrohr und Innenrohr eines längenverstellbaren Rohres nicht so ohne weiteres zu gewährleisten.

Um hierzu Abhilfe zu schaffen, sind bei einem aus dem DE 93 19 933 U1 bekannten längenverstellbaren Rohr der eingangs genannten Art die Klemmbacken des Spreizelementes mit wenigstens einem Vorsprung aus elastomeren Material ausgestattet, um die Reibhaftung zu verbessern. Inwieweit mit diesem wenigstens einen Vorsprung ein Kompensieren von Durchmessertolleranzen zwischen Innen- und Außenrohr zu erreichen ist, bleibt dahingestellt. Jedenfalls ist die dort angedeutete Ausführung sowohl hinsichtlich Reibhaftung als auch hinsichtlich Herstellung und Montage unzureichend.

Aufgabe der vorliegenden Erfindung ist es deshalb, ein längenverstellbares Rohr der eingangs genannten Art zu schaffen, bei dem das Reibelement in einfacher Weise am Spreizelement angebracht werden kann und ein Greifen der Spreizvorrichtung innerhalb des Außenrohres in jedem Falle gewährleistet ist.

Zur Lösung dieser Aufgabe sind bei einem längenverstellbaren Rohr der genannten Art die im Anspruch 1 angegebenen Merkmale vorgesehen.

Mit den erfindungsgemäßen Maßnahmen ist erreicht, dass unabhängig von Durchmessertoleranzen zwischen Außenrohr und Innenrohr das weichelastische Reibelement in jedem Fall greift, und dass auch verhindert ist, dass das aus relativ hartem Kunststoff bestehende Spreizelement möglicherweise nicht in das Außenrohr passen könnte. Des weiteren kann der geschlitzte Ring in einfacher Weise nach dem Herstellen der Spreizelemente durch elastisches Aufweiten auf dieses aufgebracht werden kann.

Bei einer Ausführungsform sind die Merkmale nach Anspruch 2 vorgesehen, so dass ein federnd elastisches Aufbringen und Halten des geschlitzten Ringes auf dem Spreizelement möglich ist.
Um ein stets problemfreies Einführen des Spreizelementes in das Außenrohr zu gewährleisten, sind die Merkmale gemäß Anspruch 2 vorgesehen. Damit sind auch sonst mögliche Beschädigungen des Reibelementes bei zu geringen Durchmesserdifferenzen zwischen Innen- und Außenrohr vermieden.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Figur 1: in teilweise längsgeschnittener und abgebrochener Darstellung ein längenverstellbares Rohr gemäß einem ersten Ausführungsbeispiel vorliegender Erfindung,
- Figur 2: einen Schnitt längs der Linie II - II der Figur 1,
- Figur 3: in teilweise längsgeschnittener und abgebrochener Darstellung ein längenverstellbares Rohr gemäß einem zweiten Ausführungsbeispiel vorliegender Erfindung,
- Figuren 4A und 4B: in vergrößerter Darstellung eine Ansicht der Bauelemente der gemäß Figur 3 verwendeten Spreizvorrichtung,
- Figur 5: einen Schnitt längs der Linie V - V der Figur 4A,
- Figur 6: eine der Figur 4A entsprechende Darstellung, jedoch gemäß einer ersten bekannten Variante des Spreizelementes,
- Figur 7: eine Ansicht gemäß Pfeil VII der Figur 6,
- Figur 8: eine der Figur 4A entsprechende Darstellung, jedoch gemäß einer zweiten bekannten Variante des Spreizelementes und
- Figur 9: eine der Figur 4A entsprechende Darstellung, jedoch gemäß einer dritten bekannten Variante des Spreizelementes.

Bei dem in den Figuren 1 und 3 dargestellten Verbindungsabschnitt eines längenverstellbaren Rohres 10 ist ein Innenrohr 11 in einem Außenrohr 12 teleskopartig geführt. Hierzu ist das Innenrohr 11 an seinem dem Außenrohr 12 zugewandten Ende mit einer Spreizvorrichtung 15 bzw. 115 versehen, mittels welcher das Innenrohr 11 im Außenrohr 12 an beliebigen Positionen klemmend festlegbar ist.

Die in den Figuren 1 und 2 gemäß einem ersten Ausführungsbeispiel dargestellte Spreizvorrichtung 15 besitzt ein Außenelement in Form eines Spreizelementes 16, ein Innenelement 17 und eine Verstellschraube bzw. Außengewindestange 18.

Die in axialer Richtung des Rohres 10 angeordnete Ausgewindestange 18 ist in nicht dargestellter Weise mit ihrem einen Endbereich drehfest am Ende 13 des Innenrohres 11 gehalten. Auf die Außengewindestange 18 ist das Innenelement 17 mit seinem axialen zentrischen Innengewinde 21 aufgeschraubt.

Das Innenelement 17 ist außenseitig mit einem Konus 22 versehen bzw. kegelförmig ausgebildet. Die Außengewindestange 18 durchdringt die Innengewindebohrung 21 des Innenelements 17 und ist an ihrem herausragenden Ende mit einem Anschlagteil 26, wie beispielsweise einer Sicherungsmutter drehfest verbunden. Das Anschlagteil 26 übergreift die breitere Stirn des Innenelements 17 teilweise.

Das außenseitige Spreizelement 16 besitzt einen Innenkonus bzw. Innenkegel 27, dessen Steilheit der des Außenkonus bzw. - kegels 22 des Innenelements 17 entspricht. Das Innenelement 17 ist in dem gegengerichteten Spreizelement 16 spielfrei aufgenommen, wobei beim dargestellten Ausführungsbeispiel Außenkonus 22 und Innenkonus 27 gleichlang sind. Beispielsweise ist das Spreizelement aus einem Kunststoff, während das Innenelement 17 aus Metall ist. An seinem vorderen Ende ist das außenumfangseitig im wesentlichen etwa zylindrische Spreizelement 16 mit einem Einführungs- bzw. Aufnahmeteil 28 versehen, das mit einer balligen Außenumfangsfläche versehen ist. Das Spreizelement 16 ist sowohl von seinem in Einführungsrichtung vorderen Ende als auch von seinem hinteren Ende aus mit einer Schlitzanordnung versehen, die jeweils aus zwei diametral aneinander gegenüber liegenden Schlitzen 31 besteht, wobei in nicht dargestellter Weise die Schlitzpaare zueinander umfangsseitig um 90° versetzt sind.

Das Spreizelement 16 besitzt in axialer Richtung hintereinander angeordnet Ringnuten 34 und 35, in die jeweils ein mit einem axialen Schlitz 36 versehener Ring 37 eingelegt ist. Der einseitig geschlitzte Ring 37 ist zweischichtig bzw. zweilagig ausgebildet, wobei die innere in der Ringnut 34 bzw. 35 des Spreizelementes 16 liegende Schicht 42 aus einem relativ harten Kunststoff besteht, während die äußere Schicht 43 durch einen weichelastischen, mit einer griffigen Oberfläche versehenen Kunststoff gebildet ist und die Außenumfangsfläche 19 des Spreizelementes 16 überragt. Die Außenfläche 38 der äußeren. Schicht 34 des einseitig geschlitzten Ringes 37 ist in axialer Richtung ballig. Diese ballige Außenfläche 38 ist derart geformt, dass ihre Enden einen Außendurchmesser aufweisen, der dem Außendurchmesser der Umfangsfläche 19 des Spreizelementes 16 entweder entspricht oder vorzugsweise kleiner ist. Der einseitig geschlitzte Ring 37 kann somit in einfacher Weise durch federndes Aufweiten in die Ringnut 34, 35 des Spreizelements 16 gelegt werden, so dass er dann zwar unter Federkraft und in Umfangsrichtung verdrehbar am Spreizelement 16 anliegt, jedoch axial in der Ringnut 34 oder 35 unbeweglich gehalten ist.

Bei dem in den Figuren 3 bis 5 dargestellten Ausführungsbeispiel besitzt die Spreizvorrichtung 115 eine sich in Rohrlängsrichtung erstreckende Schraube 118, die am Innenrohr 11 drehfest gehalten ist, und ein Spreizelement 116 mit einem Innengewinde 121, das sich lediglich über einen axialen Teilbereich des Spreizelementes 116 erstreckt.

Die die Spreizbewegung des Spreizelementes 116 verursachende Schraube 118 besitzt an ihrem vorderen Ende in Verlängerung des Gewindeabschnitts 120 eine konische Spitze 123. Das Spreizelement 116 besitzt einen zylindrischen Abschnitt 146, von dem das Innengewinde 121 ausgeht und an den sich ein im Durchmesser größerer geschlitzter zylindrischer Abschnitt 147 einstückig anschließt, der durch sich kreuzende Schlitze 131 und 132 in vier Klemmbacken 151 unterteilt ist. Das Innengewinde 121 ragt bis in den Durchmesser größeren zylindrischen Abschnitt 147 und geht in eine konische Sacklochbohrung 152 über, an deren Innenwandung die Konusspitze 123 der Schraube 118 zum Aufspreizen der Klemmbacken 151 zur Anlage kommt.

Auf dem durchmessergrößeren geschlitzten zylindrischen Abschnitt 147 ist eine Ringnut 134 vorgesehen, in welche, wie beim ersten Ausführungsbeispiel ein mit einem Schlitz 136 versehener Ring 137 eingelegt ist. Auch dieser einseitig geschlitzte Ring 137 ist zweischichtig bzw. zweilagig ausgebildet und besitzt somit wie der Ring 37 beim ersten Ausführungsbeispiel entsprechend ausgestaltete Schichten 142 und 143. Die Schichten 142 und 143 besitzen dieselbe Ausgestaltungen, Materialien und Eigenschaften wie die Schichten 42 und 43 des Ringes 37.

Bei anderen nicht dargestellten Ausführungsbeispielen vorliegender Erfindung ist der über das Spreitzelement 16 bzw. 116 gebrachte weichelastische Ring nicht geschlitzt sondern durchgehend ausgeführt. Ein derartiger weichelastischer Ring ist, um über das Spreizteil bis zu einer entsprechenden Ringnut gebracht zu werden, elastisch aufweitbar. Des Weiteren ist bei nicht dargestellten Ausführungsbeispielen das Spreizteil aus zwei gespritzten Halbschalen oder aus den Hälften eines geteilten Elementes, welche Halbschalen bzw. Hälften mittels einem durchgehenden weichelastischen Ring zusammengehalten sind.

Bei weiteren nicht dargestellten Ausführungsbeispielen ist das weichelastische Reibelement durch einzelne über einen bestimmten Umfangsreich verlaufende Schalenartige Reibsegmente gebildet, die umfangseitig mit oder ohne Abstand aneinander anschließen können. Diese einzelnen Segmente können ebenfalls zweischichtig mit einem weichelastischen Äußeren ausgebildet sein. Auch können diese Reibelemente einschichtig aus weichelastischem Material gefertigt sein. Die Befestigung der Reibelemente am Umfang des Spreizteiles kann durch Kleben oder Schweißen erfolgen; es kann aber auch eine formschlüssige Verbindung vorgesehen sein, beispielsweise in Form eines Raststiftes, einer Schwalbenschwanzverbindung oder einer Rastverbindung nach Art eines Seegerringes sein.

Die Figuren 6 bis 9 zeigen weichelastische Elemente 156 bzw. 157 bzw. 158, die in ihren Eigenschaften und Wirkungsweisen den äußeren weichelastischen Schichten 43, 143 der einseitig geschlitzten Ringe 37, 137 entsprechen. Diese weichelastischen Elemente 156, 157 bzw. 158 sind unmittelbar in Ausformungen 161 bzw. 162 bzw. 163 des Spreizelementes 116', 116" bzw. 116''' eingebracht bzw. eingespritzt. Die weich elastischen Elemente 156 und 157 sind gemäß den Figuren 6 und 8 länglich rechteckförmig, wobei beim Ausführungsbeispiel der Figur 6 die Ausformungen 161 einen geschlossenen Rand besitzen, während gemäß Figur 8 die Ausformungen 162 am einen Ende des Spreizelementes 116" offen sind. Die weichelastischen Elemente 156 und 157 sind mit einer zumindest in axialer Richtung balligen Außenfläche versehen und jeweils in einem der Klemmbacken 151', 151'' eingebracht und damit über den Umfang des Spreizelementes 116', 116'' gleichmäßig verteilt angeordnet.

Gemäß Figur 9 sind die weichelastischen Elemente 158 punkt- bzw. klecksartig in entsprechende Ausformungen 163 in den Klemmbacken 151''' des Spreizelements 116''' vorgesehen und über den jeweiligen Umfangsbereich einer Klemmbacke 151 gleichmäßig verteilt angeordnet. Der jeweils verwendete weichelastische Kunststoff besitzt eine entsprechende griffige Oberfläche.

Gemäß den Figuren 6, 8 und 9 besitzen die einzelnen Klemmbacken 151', 151'' und 151''' in axialer Verlängerung angeformte und radial abstehende Bremsflügel 164', 164" bzw. 164''' ebenso wie nach dem Ausführungsbeispiel der Figur 4A jede Klemmbacke 151 einen entsprechenden Bremsflügel 164 besitzt.

Die Ausführungen der weichelastischen Elemente 156 bis 158 können auch bei der Ausführungsform des Spreizelementes 16 nach Figur 1 vorgesehen sein, indem statt der Ringnuten 34 und 35 die entsprechenden Ausformungen über den Umfang des Spreizelementes 16 gleichmäßig verteilt, angeordnet sind.

## Patentansprüche

1. Längenverstellbares Rohr (10), insbesondere für Ski- oder Wanderstöcke, mit zumindest einem Außenrohr (12) und einem zur Einstellung der Rohrlänge in das Außenrohr (12) teleskopisch einschiebbaren Innenrohr (11) und mit einer am Einschubende des Innenrohrs (11) gehaltenen und ein etwa radial auseinander drückbares Spreizelement (16, 116) aufweisenden Spreizvorrichtung (15, 115), mit der das Innenrohr (11) im Außenrohr (12) axial festklemmbar ist, wobei das Spreizelement (16, 116) der Spreizvorrichtung (15, 115) an seinem etwa radial auseinander drückbaren Bereich mit mindestens einem dem Kompensieren von Durchmessertoleranzen zwischen Innen- und Außenrohr (11, 12) dienenden und über den Außenumfang (19, 119) des Spreizelementes (16, 116) stehenden weichelastischen Reibelement (37; 137; 156, 157, 158) versehen ist, **dadurch gekennzeichnet, dass** das Reibelement durch einen geschlitzten Ring (37, 137) gebildet ist, der in einer Ringnut (34, 35, 134) des Spreizelementes (16, 116) axial festgelegt ist.

2. Rohr nach Anspruch 1, **dadurch gekennzeichnet, dass** der geschlitzte Ring (37, 137) zweilagig ausgebildet ist, wobei die innere Lage (42, 142) aus einem relativ harten Kunststoff und die äußere Lage (43, 143) aus einem weichelastischen Kunststoff ist.

3. Rohr nach Anspruch 1 oder 2, **dadurch gekennzeichnet, dass** das Reibelement (37, 137) in axialer Erstreckung des Spreizelementes (16, 116) mit einer balligen Außenkontur (38, 138) versehen ist, die an beiden Enden mit dem Außenumfang des Spreizelementsbereichs zumindest bündig ist.

## Claims

1. Longitudinally adjustable stick (10), particularly a ski stick or rambler's staff, with at least one outer tube (12) and a telescopically retractable inner tube (11) for the adjustment of tube length in the outer tube (12), and with a stretcher device (15, 115) that has a radially expanding member (16, 116), by means of which the inner tube (11) can be axially clamped into position in the outer tube (12), whereby the expanding member (16, 116) of the stretcher device (15, 115) has a soft elastic friction member (37; 137; 156; 157, 158) on its radially expandable area, which surrounds the outer periphery (19, 119) of the expanding member (16, 116) to compensate for diameter tolerances between the inner and outer tube (11, 12), **characterised in that** the friction member is formed by a slotted ring (37, 137) that is axially fixed in an snap ring groove (34, 35, 134) of the expanding member (16, 116).

2. Tube according to claim 1, **characterised in that** the slotted ring (37, 137) is constituted by two layers, whereby the inner layer (42, 142) consists of a relatively hard plastic and the outer layer (43, 143) consists of a flexible plastic material.

3. Tube according to claim 1 or 2, **characterised in that** the friction member (37, 137) has a spherical external contour (38, 138) in the axial extension of the expanding member (16, 116), which is flush with the external periphery of the expanding member section at least at both ends

## Revendications

1. Tube (10) réglable en longueur, notamment pour bâtons de ski ou cannes, lequel tube comportant au moins une tube extérieure (12) et une tube intérieure (11) télescopique insérable dans la tube extérieure (12) pour régler la longueur de tube, et un dispositif écarteur (15, 115) maintenu à l'extrémité d'insertion de la tube intérieure (11) et comprenant un élément écarteur (16, 116) écartable par pression éventuellement radialement, la tube intérieure (11) étant fixable axialement par serrage par ledit dispositif écarteur (15, 115) dans la tube extérieure (12), l'élément écarteur (16, 116) du dispositif écarteur (15, 115) étant muni dans sa zone écartable par pression éventuellement radialement d'au moins un élément de friction souple et élastique (37; 137; 156, 157, 158) servant à la compensation de tolérances de diamètre entre les tubes intérieure (11) et extérieure (12) et dépassant le périmètre (19, 119) de l'élément écarteur (16, 116),
**caractérisée en ce que** l'élément de friction est formé par un anneau fendu (37, 137) maintenu axialement dans une rainure (34, 35, 134) pour anneau de retenue de l'élément écarteur (16, 116).

2. Tube selon la revendication 1,
**caractérisée en ce que** l'anneau fendu (37, 137) est constitué par deux couches, la couche intérieure (42, 142) étant dans une matière plastique relativement dure et la couche extérieure (43, 143) étant dans une matière plastique souple et élastique.

3. Tube selon l'une des revendications 1 ou 2,
**caractérisée en ce que** l'élément de friction (37, 137) en prolongation axiale de l'élément écarteur (16, 116) est d'un profil extérieur bombé (38, 138) qui, dans les deux extrémités, est au moins à fleur du périmètre de la zone de l'élément écarteur.
